# FASCICULE DE BREVET EUROPEEN

(11) **EP 3 702 050 B1**
(45) Date de publication et mention de la délivrance du brevet: **04.05.2022**
(21) Numéro de dépôt: 20158019.8
(22) Date de dépôt: 18.02.2020
(51) Int. Cl.: B07C 3/00, B07C 3/02

(54) **TRI D'OBJETS PAR DES TRIEURS EN PARALLELE AVEC DES PASSES CROISEES DIVISEES**
SORTIERUNG VON OBJEKTEN DURCH SORTIERER, DIE MIT QUERVERBINDUNGEN PARALLEL GESCHALTET SIND
SORTING OF OBJECTS BY PARALLEL SORTERS WITH SEPARATE CROSSED PASSES

(30) Priorité: 28.02.2019 FR 1902053
(43) Date de publication de la demande: 02.09.2020
(73) Titulaire: Solystic, 92220 Bagneux (FR)
(72) Inventeur: TRESSE, Didier, 26350 Saint Laurent D'onay (FR); SOUQUIERES, Jérôme, 26500 Bourg les Valence (FR); MADAR, François, 26500 Bourg les Valence (FR); BLACHE, Richard, 07610 Lemps (FR)
(74) Mandataire: Cabinet Prugneau-Schaub

(56) Documents cités:
- DE-A1-102004 035 365
- US-B2- 7 170 024

## Description

### Domaine technique

L'invention concerne le domaine des procédés de tri d'objets à préparer en tournées de distribution à l'aide d'au moins deux trieurs.

### Technique antérieure

Afin de recevoir des objets postaux en provenance de diverses sources d'approvisionnement et de les distribuer vers un grand nombre de destinataires, les organisations postales rassemblent d'abord les objets reçus puis les acheminent vers des centres de tri en fonction de leurs zones géographiques de destination, où ils sont arrangés en séquences de distribution.

Au sein de ces centres de tri, les objets à distribuer subissent une phase au cours de laquelle les objets sont séparés en groupes, puis une phase dite de « sequencing » dans laquelle chaque groupe est traité individuellement sur un trieur dédié pour arranger les objets en séquence, typiquement de manière à préparer des tournées de distribution telles des tournées de facteurs.

En pratique, un trieur effectue plusieurs passes de tri successives sur un groupe donné d'objets, chaque groupe étant trié une première fois, récupéré aux sorties du trieur, puis ramené en entrée de ce même trieur et retrié par celui-ci, opération réitérée autant de fois que nécessaire pour achever l'opération de « sequencing ».

Dans le contexte actuel de diminution progressive des envois de courriers par voie postale, le principal facteur limitant des systèmes de tri n'est plus la quantité des envois à traiter mais le nombre de points de distribution auxquels ces envois peuvent être adressés.

Le nombre de points de distribution pouvant être pris en charge par un trieur, c'est-à-dire le nombre de points de distribution pour lesquels un trieur unique peut arranger des objets en une séquence, est limité par les deux facteurs que sont le nombre de sorties du trieur et le nombre de passes de tri opéré par ce trieur sur un lot donné d'objets.

Il est connu que le nombre maximal Dₘₐₓ de points de distribution pouvant être pris en charge par un trieur pour préparation en séquence est égal à Dₘₐₓ = S^{P} où S est le nombre de sorties du trieur et P le nombre de passes de tri.

On peut se reporter au brevet US 7,170,024 qui décrit une méthode de tri d'articles en séquence, incluant des trieurs fonctionnant en parallèle.

Il y a deux solutions conventionnelles pour augmenter le nombre de points de distribution pouvant être pris en charge par un trieur : augmenter le nombre S de sorties ou augmenter le nombre P de passes de tri.

La première solution augmente le nombre de sorties, mais également l'emprise au sol des installations de tri et leur coût.

La deuxième solution augmente considérablement la durée des opérations de mise en séquence des envois, diminuant donc le débit opérationnel et augmentant les coûts.

Il existe également la solution de mettre en œuvre des systèmes virtuels sur un trieur unique, mais cette solution n'est pas non plus satisfaisante car limitée par le débit opérationnel du trieur et/ou nécessitant une conception particulière de celui-ci pour permettre une augmentation de débit, le trieur unique devenant en outre un élément critique des opérations de tri dont tout défaut implique une perte de débit pour l'ensemble de ces opérations.

### Exposé de l'invention

L'invention a pour objet de fournir un procédé de tri d'objets à préparer en tournées, permettant d'augmenter substantiellement de nombre de points de distribution pris en charge sans que cela se fasse au prix d'une augmentation du nombre de sorties ou de la durée de préparation des tournées.

A cet effet, l'invention a pour objet un procédé de tri d'objets à préparer en tournées de distribution en plusieurs passes de tri à l'aide d'au moins un premier trieur et un deuxième trieur comportant chacun des sorties de tri, comprenant les étapes de :
- répartir lesdits objets entre lesdits premier et deuxième trieurs ;
- réaliser une première passe de tri des objets répartis sur le premier trieur et le deuxième trieur, cette première passe de tri se déroulant simultanément sur le premier trieur et le deuxième trieur ;
- récupérer des premiers groupes d'objets à des premières sorties de tri du premier trieur et à des premières sorties de tri du deuxième trieur, et amener ces premiers groupes d'objets en entrée du premier trieur ; et
- récupérer des deuxièmes groupes d'objets à des deuxièmes sorties de tri du premier trieur et à des deuxièmes sorties de tri du deuxième trieur, et amener ces deuxièmes groupes d'objets en entrée du deuxième trieur; puis
- réaliser des passes de tri successives en parallèle sur le premier trieur et le deuxième trieur sur les groupes d'objets amenés en entrée de ces trieurs, chaque lot d'objets formé à une sortie d'un trieur à l'issue d'une de ces passes de tri étant récupéré et renvoyé en entrée du même trieur pour y être trié à nouveau, jusqu'à achèvement de la préparation en des objets en tournées.

Le procédé de tri selon l'invention repose ainsi sur le croisement de flux d'objets entre deux trieurs à l'issue d'une première passe, croisement suivi de passes de tri successives selon un procédé conventionnel au cours duquel un ensemble d'objets est traité en plusieurs passes par un même trieur.

Un premier avantage d'un tel croisement est d'augmenter le nombre de points de distribution traités par deux trieurs, avec pour référence un trieur unique comportant un nombre de sortie égal à la somme des nombres de sorties des deux trieurs, et ce sans augmentation substantielle de l'emprise au sol.

Un deuxième avantage est, qu'outre une augmentation du nombre de points de distribution pris en charge, le temps de traitement nécessaire est réduit par rapport à celui du trieur unique, comme détaillé par la suite.

Le procédé de tri selon l'invention peut présenter les particularités suivantes :
- on peut préparer lesdites tournées de distribution au moyen de deux trieurs et trois passes de tri ;
- une allocation des sorties à des destinations peut suivre un procédé d'allocation dynamique ; et
- les objets peuvent être des objets postaux.

### Description sommaire des dessins

La présente invention sera mieux comprise et d'autres avantages apparaîtront à la lecture de la description détaillée du mode de réalisation pris à titre d'exemple nullement limitatif et illustré par les dessins annexés, dans lesquels :
- la figure 1 illustre les étapes d'un procédé de tri selon l'invention ;
- la figure 2 est un diagramme représentant les étapes de la figure 1 ; et
- la figure 3 représente une comparaison entre le procédé selon l'invention et un procédé classique.

### Description d'un mode de mise en œuvre du procédé selon l'invention

La figure 1 illustre un mode de mise en œuvre du procédé selon l'invention, dans le cas particulier où l'on emploie un premier trieur T1 et un deuxième trieur T2 en parallèle sur trois passes de tri P1, P2 et P3 pour préparer un lot L d'objets en tournées de distribution, le premier trieur et le deuxième trieur étant identiques et comportant chacun un ensemble U1 de sorties de tri S1 et un ensemble U2 de sorties de tri S2.

A des fins d'illustration, nous considérerons que chacun des deux trieurs T1 et T2 comporte une entrée E et un nombre de sorties égal à 100, les sorties de tri étant notées S00 à S99 et partagées entre les premières sorties de tri S1, notées S00 à S49 ici, et en deuxièmes sorties de tri S2, notées S50 à S99 ici.

Les trieurs sont commandés par une unité C/C de contrôle-commande comprenant une mémoire informatique Mem stockant des plans de tri qui établissent chacun des correspondances entre d'une part les adresses de destination (points de distribution) des objets à préparer en tournées de distribution et ces tournées de distribution et d'autre part entre les tournées de distribution et les sorties des trieurs.

L'unité de contrôle-commande contrôle les trieurs de manière que le tri se conforme aux plans de tri stockés dans la mémoire.

Les trieurs peuvent être équipés de capteurs destinés à identifier et suivre les objets à trier, et connectés au système de contrôle-commande, selon des méthodes conventionnelles.

La succession des étapes du procédé est schématisée sur la figure 2, avec une première passe de tri réalisée par deux trieurs après une répartition d'objets à trier en deux lots chacun destiné à l'un des deux trieurs, puis croiser sélectivement les objets entre les deux trieurs et les trier par passes de tri successives.

A une première étape St10 de répartition, les objets formant le lot L d'objets à préparer en tournées de distribution sont répartis sur les deux trieurs T1 et T2, manuellement ou automatiquement, par exemple par déversement en vrac puis égrenage sur des convoyeurs constituant un système d'entrée SysE selon des méthodes conventionnelles.

Les objets peuvent être des colis à livrer ou des objets postaux tels des plis postaux à distribuer à des adresses postales, auquel cas on peut utiliser un dépileur et/ou une première machine de tri comme système d'entrée SysE.

Sauf à avoir des informations a priori sur la répartition des objets entre les points de distribution, il est préférable de répartir uniformément ces objets entre les deux trieurs, de sorte que ces trieurs aient sensiblement la même charge de travail.

A une étape St20 de première passe de tri P1 du procédé, les objets répartis entre les trieurs subissent en parallèle une première passe de tri au moyen du premier trieur et du deuxième trieur, cette première passe de tri se déroulant simultanément sur le premier trieur et le deuxième trieur pour l'ensemble des points de distribution.

Pour cette première passe de tri, chaque point de distribution, est assigné de manière exclusive soit à l'une des premières sorties S1 soit à l'une des deuxièmes sorties S2, tant pour le premier trieur Tl que pour le deuxième trieur T2, selon un premier plan de tri.

Ainsi, des points de distribution donnés sont assignés à la sortie Snn du premier trieur T1 et à la sortie Snn du deuxième trieur T2, nn étant un nombre entier compris entre 00 et 99 inclus, de sorte que des objets destinés à ces points de distribution seront triés et se retrouveront regroupés à ces deux sorties Snn à l'issue de la première passe de tri.

Plus généralement, dans ce mode de mise en œuvre, les groupes d'objets formés aux sorties du premier trieur sont formés selon les mêmes critères de tri que les groupes formés aux sorties correspondantes du deuxième trieur, par exemple en assignant les mêmes points de distribution aux même sorties des deux trieurs.

Ce mode de mie en œuvre peut également être appliqué dans le cas où les sorties sont des destinations logiques devant ensuite être allouées dynamiquement selon un principe d'allocation dynamique conventionnel.

A une étape St30 de croisement suivant la première passe de tri, on récupère des premiers groupes G1 d'objets aux premières sorties de tri S1 du premier trieur T1 et aux premières sorties de tri S1 du deuxième trieur T2, les sorties S00 à S49 ici, et on amène ces premiers groupes G1 d'objets en entrée du premier trieur T1, et, de façon similaire, on récupère des deuxièmes groupes G2 d'objets aux deuxièmes sorties de tri S2 du premier trieur T1 et aux deuxièmes sorties S2 du deuxième trieur T2, les sorties S50 à S99 ici, et on amène ces deuxièmes groupes G2 d'objets en entrée du deuxième trieur T2.

De cette manière, les objets destinés à une même tournée de distribution qui étaient séparés entre les deux trieurs T1 et T2 peuvent être rassemblés sur un même trieur, soit le trieur T1 soit le trieur T2 dans notre exemple, selon un second plan de tri qui assigne les points de distribution de manière exclusive à l'un ou l'autre des trieurs pour les passes de tri suivant la première passe.

Les tournées de distribution et le second plan de tri sont de préférence calculés de sorte que, en fin de tri, les objets constituant une tournée de distribution donnée se retrouvent tous en sortie d'un seul des deux trieurs, et séparés physiquement des objets des autres tournées, par exemple en étant placés dans des bacs dédiés chacun à une seule des tournées.

De fait, la première passe de tri aboutit à la formation de 100 groupes par les deux trieurs considérés globalement pour un nombre cumulé de sorties de 200, 50 de ces groupes, récupérés aux sorties S00 à S49 des trieurs, étant amenés en entrée du premier trieur et les 50 autres groupes, récupérés aux sorties S00 à S49 des trieurs, étant amenés en entrée du deuxième trieur en vue des passes de tri ultérieures P2 et P3, comme illustré par la figure 1.

Pour effectuer l'étape de croisement, il est possible de manutentionner les groupes d'objets aux sorties des trieurs manuellement, au moyens de convoyeurs et/ou de mécanismes entièrement ou partiellement automatisés, ou encore au moyen de robots-navettes, selon des méthodes connues de l'homme du métier.

A une étape St40 de passes de tri successives suivant la première passe de tri P1 et le croisement, on réalise des passes de tri successives en parallèle sur le premier trieur et le deuxième trieur sur les groupes d'objets amenés en entrée de ces trieurs, chaque groupe d'objets formé à une sortie d'un trieur à l'issue d'une de ces passes de tri étant récupéré et renvoyé en entrée du même trieur pour y être trié à nouveau, jusqu'à achèvement de l'arrangement des objets en séquence, selon le second plan de tri mentionné plus haut.

Grâce à la première passe de tri et à l'étape de croisement prenant en compte le second plan de tri, chaque trieur n'a plus en charge que la moitié des points de distribution et la moitié des objets à trier, contre la totalité de ces points en première passe, ce qui double le pouvoir de séparation de chacune des passes de tri ultérieures par rapport à la première passe et donc augmente d'autant l'efficacité de chaque passe de tri.

Dans ce mode de mise en œuvre du procédé, deux passes de tri successives P2 et P3 sont réalisées, nombre généralement suffisant pour répondre à une large gamme de besoins pratiques au vu du nombre de sorties que comportent des trieurs conventionnels.

En effet, l'application de la formule Dₘₐₓ = S^{P} vue plus haut aux trois passes de tri de ce mode de réalisation indique que le nombre maximal de points de distribution pouvant être traité par les deux trieurs de 100 sorties en parallèle en 3 passes est 1000000.

Il est important de noter que ce nombre élevé de points de distribution pouvant être pris en charge s'obtient sans augmenter sensiblement l'emprise au sol, le coût des installations de tri, ni la durée préparation des tournées de distribution par rapport aux solutions conventionnelles, comme expliqué dans la comparaison détaillé ci-dessous.

Au cours d'une étape St50 suivant les passes de tri successives, les groupes d'objets G_{dist} formés aux sorties des trieurs sont récupérés, éventuellement conditionnés, puis expédiés vers leurs destinations selon la tournée de distribution à laquelle ils appartiennent, selon des méthodes conventionnelles.

### Exemple comparatif

Afin d'évaluer les avantages du procédé selon l'invention, considérons une comparaison entre les deux trieurs T1 et T2 utilisés sur trois passes incluant l'étape de croisement selon le mode de réalisation décrit ci-dessus et un trieur unique T comportant une entrée et autant de sorties que les deux trieurs T1 et T2 considérés globalement, soit un nombre de sorties Ns lorsque T1 et T2 dispose chacun de N_{S}/2 sorties, et dans l'hypothèse où les trieurs ont, en dehors de leurs nombres de sorties de tri, des caractéristiques techniques identiques.

Le nombre maximum de points de distribution pouvant être traités par les deux trieurs T1 et T2 selon le mode de réalisation de l'invention détaillé ci-dessus est alors ${D}_{max} \left(T1, T2, 3 passes\right) = 2 x \left({N}_{S}/4\right) x \left({N}_{S}/2\right) x \left({N}_{S}/2\right)$ soit ${D}_{max} \left(T1, T2, 3 passes\right) = \left({N}_{S}/8\right) {{xN}_{S}}^{2}$ à comparer au nombre de points de distribution Dₘₐₓ(T, 2 passes) pouvant être traités en 2 passes par le trieur unique T avec ${D}_{max} \left(T, 2 passes\right) = {{N}_{S}}^{2}$ où nous constatons que ${D}_{max} \left(T1, T2, 3 passes\right) = \left({N}_{S}/8\right) x {D}_{max} \left(T, 2 passes\right) .$

Dans l'hypothèse où Ns est 200 comme dans l'exemple de la figure 1, ce qui est un ordre de grandeur couramment utilisé dans le domaine du tri postal, alors nous constatons que les deux trieurs T1 et T2 peuvent traiter en 3 passes 1000000 de points de distributions, 25 fois plus que le trieur unique T en 2 passes.

Les trieurs T, T1 et T2 considérés ont chacun un débit opérationnel de D objets par heure, pour une passe de tri d'un volume de N_{O} objets, il faut donc :
- une durée tₙₒₘᵢₙₐₗ = N_{O}/D pour une passe de tri ;
- une durée t_{parallèle} = N_{O}/(2xD) pour effectuer une passe de tri sur les deux trieurs T1 et T2 en parallèle ; et
- une durée t_{demi-vol} = (N_{O}/2)/D pour effectuer une passe de tri d'un demi-volume de N_{O}/2 objets.

La durée totale tₜₒₜₐₗₑ des trois passes de tri sur les deux trieurs T1 et T2 est alors ${t}_{T1 ,T2} = {t}_{parallèle} + 2 {xt}_{demi - vol} = 1,5 {xN}_{O} / D$ à comparer avec la durée totale t_{T} de deux passes de tri sur le trieur unique T qui vaut 2×N_{O}/D, comme illustré par la figure 3.

Nous constatons que l'utilisation des deux trieurs T1 et T2 en parallèle dans le procédé selon l'invention permet de traiter considérablement plus de points de sortie qu'un trieur unique tout en achevant l'opération de « sequencing » plus rapidement.

En toute rigueur, il faudrait tenir compte du temps additionnel de l'étape de croisement, mais l'essentiel de la durée du traitement des objets étant occupé par les passes de tri, la prise en compte de ce temps additionnel ne changerait pas qualitativement la conclusion de cette comparaison.

La première passe de tri et l'étape de croisement permettent d'opérer un pré-tri de l'ensemble des objets sur l'ensemble des points de distribution et de distribuer des groupes pré-triés de ces objets de manière à les prendre en charge en parallèle sur des trieurs dédiés à des sous-ensembles des points de distributions, ce qui augmente la vitesse de traitement globale tout en augmentant le nombre de points de distributions pouvant être pris en charge.

Bien entendu, cette conclusion ne se limite pas à l'exemple pris ci-dessus de deux trieurs mis en parallèle sur trois passes de tri.

Les deux trieurs T1 et T2 sont de même conception que le trieur unique T et n'occupent donc globalement une surface au sol pas significativement plus importante que ce dernier.

En outre, le procédé selon l'invention ne nécessite pas d'adaptation particulière des trieurs préexistant afin d'être mis en œuvre.

L'exemple ci-dessus est considéré dans le cas particulier de deux trieurs identiques utilisés pour trois passes de tri, à des fins d'explication, mais l'homme du métier comprendra que l'invention peut être généralisée à des trieurs en nombre et en caractéristiques différentes, et pour un nombre différent de passes de tri, l'essentiel étant de procéder au tri d'un ensemble d'objets répartis sur plusieurs trieurs travaillant en parallèle par passes successives, chaque trieur prenant en charge l'ensemble des points de distributions des objets au cours de la première passe de tri et un sous-ensemble seulement de ces points de distribution pour les passes de tri ultérieures, chaque trieur recevant au cours d'une étape de croisement immédiatement consécutive à la première passe de tri les objets triés par les autres trieurs et destinées aux points de distribution assignés, de façon exclusive, aux sorties du trieur considéré pour les passes ultérieures.

Il appartient au praticien de déterminer le nombre de trieurs et le nombre de passes de tri à employer, en fonction de ses besoins et contraintes particuliers.

## Revendications

1. Procédé de tri d'objets à préparer en tournées de distribution en plusieurs passes de tri, mettant en œuvre au moins un premier trieur (T1) et un deuxième trieur (T2) comportant chacun des sorties de tri (S1, S2), ledit procédé comprenant les étapes de :
- répartir (St10) lesdits objets entre lesdits premier et deuxième trieurs ;
- réaliser (St20) une première passe de tri (P1) des objets répartis sur le premier trieur et le deuxième trieur, cette première passe de tri se déroulant simultanément sur le premier trieur et le deuxième trieur ;
- récupérer (St30) des premiers groupes (G1) d'objets à des premières sorties de tri (S1) du premier trieur et à des premières sorties de tri (S1) du deuxième trieur, et amener ces premiers groupes (G1) d'objets en entrée (E) du premier trieur (T1) ; et
- récupérer (St30) des deuxièmes groupes (G2) d'objets à des deuxièmes sorties de tri (S2) du premier trieur et à des deuxièmes sorties de tri (S2) du deuxième trieur, et amener ces deuxièmes groupes (G2) d'objets en entrée (E) du deuxième trieur (T2) ; puis
- réaliser (St40) des passes de tri (P2, P3) successives en parallèle sur le premier trieur et le deuxième trieur sur les groupes d'objets (G1, G2) amenés en entrée de ces trieurs, chaque lot d'objets formé à une sortie d'un trieur à l'issue d'une de ces passes de tri étant récupéré et renvoyé en entrée du même trieur pour y être trié à nouveau, jusqu'à achèvement de la préparation en des objets en tournées.

2. Le procédé de tri d'objets selon la revendication 1, **caractérisé en ce que** qu'on réalise la préparation en séquence des objets au moyen de deux trieurs et trois passes de tri.

3. Le procédé de tri d'objets selon la revendication 1, **caractérisé en ce qu'une** allocation des sorties à des destinations suit un procédé d'allocation dynamique.

4. Le procédé de tri d'objets selon la revendication 1, **caractérisé en ce que** les objets sont des objets postaux.

## Patentansprüche

1. Verfahren zum Sortieren von Gegenständen, die auf Verteilungsrunden in mehreren Sortierdurchgängen vorbereitet werden sollen, wobei wenigstens ein erster Sortierer (T1) und ein zweiter Sortierer (T2) eingesetzt werden, die jeweils Sortierausgänge (S1, S2) aufweisen, wobei das Verfahren die folgenden Schritte umfasst:
- Aufteilen (St10) der Gegenstände auf den ersten und den zweiten Sortierer;
- Durchführen (St20) eines ersten Sortierdurchgangs (P1) der auf den ersten Sortierer und den zweiten Sortierer aufgeteilten Gegenstände, wobei dieser erste Sortierdurchgang gleichzeitig auf dem ersten Sortierer und dem zweiten Sortierer stattfindet;
- Sammeln (St30) erster Gruppen (G1) von Gegenständen an ersten Sortierausgängen (S1) des ersten Sortierers und an ersten Sortierausgängen (S1) des zweiten Sortierers, und Zuführen dieser ersten Gruppen (G1) von Gegenständen zu einem Eingang (E) des ersten Sortierers (T1); und
- Sammeln (St30) zweiter Gruppen (G2) von Gegenständen an zweiten Sortierausgängen (S2) des ersten Sortierers und an zweiten Sortierausgängen (S2) des zweiten Sortierers, und Zuführen dieser zweiten Gruppen (G2) von Gegenständen zu einem Eingang (E) des zweiten Sortierers (T2); anschließend
- Durchführen (St40) aufeinanderfolgender Sortierdurchgänge (P2, P3) parallel auf dem ersten Sortierer und dem zweiten Sortierer an den Gruppen von Gegenständen (G1, G2), die zu dem Eingang dieser Sortierer zugeführt werden, wobei jeder Satz von Gegenständen, der an einem Ausgang eines Sortierers am Ende eines dieser Sortierdurchgänge ausgebildet wird, gesammelt und zu dem Eingang desselben Sortierers zum erneuten Sortieren zurückgeführt wird, bis das Vorbereiten von Gegenständen auf Runden abgeschlossen ist.

2. Verfahren zum Sortieren von Gegenständen nach Anspruch 1, **dadurch gekennzeichnet, dass** das sequenzielle Vorbereiten der Gegenstände mittels zweier Sortierer und dreier Sortierdurchgänge durchgeführt wird.

3. Verfahren zum Sortieren von Gegenständen nach Anspruch 1, **dadurch gekennzeichnet, dass** eine Zuordnung von Ausgängen zu Bestimmungsorten einem dynamischen Zuordnungsverfahren folgt.

4. Verfahren zum Sortieren von Gegenständen nach Anspruch 1, **dadurch gekennzeichnet, dass** die Gegenstände postalische Gegenstände sind.

## Claims

1. Method for sorting items to be prepared into delivery rounds in a plurality of sorting passes, using at least a first sorter (T1) and a second sorter (T2) each comprising sorting outlets (S1, S2), said method comprising the steps of:
- distributing (St10) said items between said first and second sorters;
- carrying out (St20) a first sorting pass (P1) of the items distributed over the first sorter and the second sorter, this first sorting pass taking place simultaneously on the first sorter and the second sorter;
- recovering (St30) first groups (G1) of items from first sorting outlets (S1) of the first sorter and from first sorting outlets (S1) of the second sorter and bringing these first groups (G1) of items to the inlet (E) of the first sorter (T1); and
- recovering (St30) second groups (G2) of items from second sorting outlets (S2) of the first sorter and from second sorting outlets (S2) of the second sorter and bringing these second groups (G2) of items to the inlet (E) of the second sorter (T2); and then
- carrying out (St40) successive sorting passes (P2, P3) in parallel on the first sorter and the second sorter on the groups of items (G1, G2) brought to the inlet of these sorters, each batch of items formed at an outlet of a sorter upon completion of one of these sorting passes being recovered and sent back to the inlet of the same sorter to be sorted there again, until the items have been prepared into rounds.

2. Method for sorting items according to claim 1, **characterized in that** the items are prepared in sequence by means of two sorters and three sorting passes.

3. Method for sorting items according to claim 1, **characterized in that** allocation of the outlets to destinations follows a dynamic allocation method.

4. Method for sorting items according to claim 1, **characterized in that** the items are postal items.
